# EUROPÄISCHE PATENTSCHRIFT

(11) **EP 1 677 950 B1**
(45) Veröffentlichungstag und Bekanntmachung des Hinweises auf die Patenterteilung: **07.03.2007**
(21) Anmeldenummer: 04762744.3
(22) Anmeldetag: 03.09.2004
(51) Int. Cl.: B25D 11/10, B25D 11/12

(54) **SCHLAGWERK F R EINE HANDWERKZEUGMASCHINE**
PERCUSSION DEVICE FOR A HAND MACHINE TOOL
OUTIL DE PERCUSSION POUR UNE MACHINE-OUTIL A MAIN

(30) Priorität: 17.10.2003 DE 10348397
(43) Veröffentlichungstag der Anmeldung: 12.07.2006
(73) Patentinhaber: ROBERT BOSCH GMBH, 70442 Stuttgart (DE)
(72) Erfinder: DRESIG, Friedmar, 09111 Chemnitz (DE)
(86) Internationale Anmeldenummer: PCT/DE2004/001957
(87) Internationale Veröffentlichungsnummer: WO 2005/044521

(56) Entgegenhaltungen:
- DE-A- 3 511 437
- DE-A- 10 142 569
- US-A1- 2002 056 558

## Beschreibung

### Stand der Technik

Die Erfindung geht aus von einem Schlagwerk für eine Handwerkzeugmaschine, insbesondere für einen Bohrhammer, Schlaghammer oder eine Schlagbohrmaschine, nach dem Oberbegriff des Anspruchs 1.

Bei einer bekannten Handwerkzeugmaschine, z.B. Bohr- oder Schlaghammer (DE 35 11 437 A1) ist der im Führungsrohr axial verschiebliche Antriebskolben mittels eines Pleuels mit einem Kurbelzapfen einer Kurbelwelle verbunden, die über ein Ritzelgetriebe von der Antriebswelle eines Elektromotors antreibbar ist. Mit Einschalten des Elektromotors versetzt der Kurbeltrieb den Antriebskolben in eine hin- und hergehende Bewegung. Der Hubweg des Antriebskolbens über der Zeit zeigt dabei einen nahezu sinusförmigen Verlauf. Bei der Hubbewegung des Antriebskolbens entsteht im Kompressionsraum zwischen Antriebskolben und Schläger abwechselnd ein Über- und Unterdruck, wodurch der Schläger in Richtung des Werkzeugs beschleunigt wird. Der zeitliche Verlauf des Drucks im Kompressionsraum ergibt sich aus dem Relativweg zwischen Antriebskolben und Schläger und wird durch den sinusförmigen Verlauf des Hubs des Antriebskolbens bestimmt. Der Druckverlauf zeichnet sich durch einen kurzeitig hohen Spitzenwert und einen relativ langen Zeitabschnitt mit niedrigem Druck aus. Der prinzipielle Druckverlauf ist in Fig. 3 Kurve a dargestellt.

Der hohe Spitzendruck im Kompressionsraum führt zu einer hohen Belastung des Kompressionsraums und zu einem relativ hohen Aufwand für die Abdichtung des Kompressionsraums im Führungsrohr, der mit zunehmendem Druck überproportional anwächst. Der durch den sinusförmigen Hub des Antriebskolbens bedingte Druckverlauf im Kompressionsraum führt außerdem dazu, dass die vom Antriebskolben zur Verfügung gestellte Antriebsenergie nicht effektiv zu einer gleichmäßigen Druckbeaufschlagung des Schlägers genutzt wird und damit die optimale Schlägergeschwindigkeit für einen schnellen Bohrfortschritt nicht erreicht wird.

### Vorteile der Erfindung

Das erfindungsgemäße Schlagwerk für eine Handwerkzeugmaschine mit den Merkmalen des Anspruchs 1 hat den Vorteil, dass mittels des Unrundzahnrad-Paars ein nahezu beliebiger Verlauf des Hubwegs des Antriebskolbens eingestellt werden kann, je nachdem, wie die Wälzkurven der beiden Zahnräder ausgelegt werden. Die Auslegung der Wälzkurven hängt dabei ausschließlich von dem Optimierungsziel ab. Die Wälzkurven können z. B. so berechnet werden, dass der Schläger bei einer minimalen Druckbelastung des Kompressionsraums eine maximale Geschwindigkeit erhält. Sie können auch so berechnet werden, dass bei einer minimalen Druckbelastung im Kompressionsraum bei gleichzeitig hoher Geschwindigkeit des Schlägers nur ein minimales Antriebsmoment für den Antriebskolben gefordert wird. Neben diesen Beispielen sind weitere Optimierungsziele durch die Wälzkurvenauslegung möglich. Prinzipielles Ziel der Auslegung der Wälzkurven ist die Abgabe einer hohen Energie an das Werkzeug bei einer niedrigen Leistungsaufnahme, also eine deutliche Erhöhung des Wirkungsgrads.

Durch die in den weiteren Ansprüchen aufgeführten Maßnahmen sind vorteilhafte Weiterbildungen und Verbesserungen des im Anspruch 1 angegebenen Schlagwerks möglich.

### Zeichnung

Die Erfindung ist anhand eines in der Zeichnung dargestellten Ausführungsbeispiels in der nachfolgenden Beschreibung näher erläutert. Es zeigen in prinzipieller Darstellung:
- Fig. 1: ein Schlagwerk für eine Handwerkzeugmaschine, teilweise geschnitten,
- Fig. 2: eine perspektivische Darstellung von Antriebskolben und Getriebe des Schlagwerks in Fig. 1,
- Fig. 3: ein Diagramm des zeitlichen Druckverlaufs im Kompressionsraum des Schlagwerks beim Stand der Technik (Kurve a) und bei dem erfindungsgemäßen Schlagwerk (Kurve b).

### Beschreibung des Ausführungsbeispiels

Das in Fig. 1 als Prinzipskizze teilweise geschnitten dargestellte Schlagwerk für eine Handwerkzeugmaschine, z.B. für einen Bohrhammer, einen Schlaghammer oder eine Schlagbohrmaschine, weist einen Antriebskolben 11 und einen Schläger 12 auf, die axial hintereinander in einem Führungsrohr 13 aufgenommen und darin axial verschieblich geführt sind. Die einander zugekehrten Stirnseiten von Antriebskolben 11 und Schläger 12 begrenzen einen Kompressionsraum 14 im Führungsrohr 13, in dem ein Luftpolster eingeschlossen ist. Das Führungsrohr 13 ist in einem hier nicht dargestellten Gehäuse der Handwerkzeugmaschine angeordnet. Die Achse des Führungsrohr 13 fluchtet mit der Achse einer Werkzeugaufnahme, in dem ein Werkzeug, z.B. ein Schlagbohrer, teilweise gehalten ist. Das Werkzeug ragt entweder mit seinem Werkzeugschaft in das Führungsrohr 13 hinein oder ist - wie hier - axial fluchtend zu einem Schlagbolzen 15 ausgerichtet, der im Führungsrohr 13 axial verschieblich geführt ist.

Im Gehäuse der Handwerkzeugmaschine ist ein Elektromotor 16 angeordnet, der über ein Getriebe 17 den Antriebskolben 11 in eine hin- und hergehende, axiale Hubbewegung im Führungsrohr 13 versetzt. Das Getriebe 17 weist zwei miteinander kämmende Unrundzahnräder 18 , 19 auf, von denen das eine Unrundzahnrad 18 ein treibendes und das andere Unrundzahnrad 19 ein angetriebenes Unrundzahnrad ist. Jedes Unrundzahnrad 18, 19 besitzt eine Drehachse 20 bzw. 21. Die beiden Drehachsen 20, 21 sind in einem festen Abstand a voneinander angeordnet. In dem dargestellten Ausführungsbeispiel sitzt das treibende Unrundzahnrad 18 drehfest auf einer im Gehäuse gelagerten Vorgelegewelle 25 und zwischen der Abtriebswelle 22 des Elektromotors 16 und der Vorlegewelle 25 ist ein Zwischengetriebe 26 angeordnet. Das angetriebene Unrundzahnrad 19 ist im Gehäuse um seine Drehachse 21 drehbar gelagert. An dem angetriebenen Unrundzahnrad 19 ist exzentrisch zur Drehachse 21 eine als Kurbel oder Pleuel wirkende Kolbenstange 23 angelenkt, die mit dem Antriebskolben 11 schwenkbeweglich verbunden ist. Das kolbenseitige Ende der Kolbenstange 23 greift hierzu an einem Drehbolzen 24 an, der quer zur Achse des Führungsrohrs 13 im Antriebskolben 11 an dessen vom Kompressionsraum 14 abgekehrten Ende aufgenommen ist. In Fig. 1 ist der Antriebskolben 11 in seiner einen Hubendstellung, in Fig. 2 in seiner anderen Hubendstellung dargestellt.

Mit Einschalten des Elektromotors 16 wird der Antriebskolben 11 über das Getriebe 17 in eine hin- und hergehende, axiale Hubbewegung versetzt, wobei das Luftpolster im Kompressionsraum 14 abwechselnd komprimiert und entspannt wird. Durch den Kompressionsdruck wird der Schläger 12 beschleunigt und gibt seine Energie über den Schlagbolzen 15 an das Werkzeug ab. Der zeitliche Verlauf des Drucks im Kompressionsraum 14 hängt dabei vom Relativweg zwischen Antriebskolben 11 und Schläger 12 ab und wird im wesentlichen durch den zeitlichen Verlauf des Hubs des Antriebskolbens 11 bestimmt. Um einen optimierten Weg-Zeit-Verlauf des Antriebskolbens 11 darstellen zu können, sind die Wälzkurven 181 und 191 von Unrundzahnrad 18 und Unrundzahnrad 19, die die gleiche Zähnezahl tragen, so gestaltet, dass der Hubweg des Antriebskolbens 11 den gewünschten zeitlichen Verlauf zeigt. Eine Optimierungsmöglichkeit besteht darin, die Wälzkurven 181, 191 der beiden Unrundzahnräder 18, 19 so zu berechnen, dass bei minimaler Druckbelastung im Kompressionsraum der Schläger 12 eine maximale Geschwindigkeit erhält. In Fig. 3 zeigt die Kurve b den zeitlichen Druckverlauf im Kompressionsraum 14 bei einer solchen Auslegung der beiden Unrundzahnräder 18, 19. Wie deutlich zu sehen ist, sind gegenüber dem Druckverlauf gemäß Kurve a, der bei einer herkömmlichen nahezu sinusförmigen Hubbewegung des Antriebskolbens 11 nach dem Stand der Technik erreicht wird, die Druckspitzen abgebaut und wird eine gleichmäßigere Druckverteilung über eine längeren Zeitraum erzielt. Die hohe Schlägergeschwindigkeit bleibt dabei erhalten.

Mit dem neuartigen Getriebe lässt sich durch entsprechende Auslegung der Wälzkurven 181, 191 der Unrundzahnräder 18, 19 je nach Optimierungsziel ein guter Bohrfortschritt bzw. Meißelabtrag, eine geringere Leistungsaufnahme und eine gleichmäßigere Stromaufnahme erreichen. Die Handwerkzeugmaschine zeigt insgesamt eine geringere Vibration.

## Patentansprüche

1. Schlagwerk für eine Handwerkzeugmaschine, insbesondere Bohrhammer, Schlaghammer oder Schlagbohrmaschine, mit einem in einem Führungsrohr (13) axial verschieblich angeordneten Antriebskolben (11), der motorisch über ein Getriebe (17) in eine hin- und hergehende, axiale Hubbewegung versetzbar ist, mit einem auf ein Werkzeug wirkenden Schläger (12), der im Führungsrohr (13) axial verschieblich aufgenommen ist, und mit einem von Antriebskolben (11) und Schläger (12) begrenzten Kompressionsraum (14), in dem ein Luftpolster eingeschlossen ist, **dadurch gekennzeichnet, dass** das Getriebe (17) zwei miteinander kämmende Unrundzahnräder (18, 19) aufweist, deren Drehachsen (20, 21) in einem festen Abstand (a) voneinander angeordnet sind, und dass das eine, treibende Unrundzahnrad (18) motorisch antreibbar ist und an dem anderen, vom treibenden Unrundzahnrad (18) angetriebenen Unrundzahnrad (19) eine mit dem Antriebskolben (11) verbundene Kolbenstange (23) exzentrisch zu dessen Drehachse (21) angelenkt ist.

2. Schlagwerk nach Anspruch 1, **dadurch gekennzeichnet, dass** die Wälzkurven (181, 191) der beiden Unrundzahnräder (18, 19) so gestaltet sind, dass der Hubweg des Antriebskolbens (11) einen gewünschten zeitlichen Verlauf hat.

3. Schlagwerk nach Anspruch 2, **dadurch gekennzeichnet, dass** der zeitliche Verlauf des Hubwegs des Antriebskolbens (11) so festgelegt ist, dass eine hohe Schlägergeschwindigkeit bei minimalem Kompressionsdruck im Kompressionsraum (14) erzielbar ist.

4. Schlagwerk nach Anspruch 2, **dadurch gekennzeichnet, dass** der zeitliche Verlauf des Hubwegs des Antriebskolbens (11) so festgelegt ist, dass eine hohe Schlägergeschwindigkeit bei minimaler aufgenommener elektrischer Energie erzielbar ist.

5. Schlagwerk nach einem der Ansprüche 1 - 4, **dadurch gekennzeichnet, dass** die beiden Unrundzahnräder (18, 19) eine gleiche Zähnezahl aufweisen.

## Claims

1. Percussion mechanism for a hand-operated machine tool, in particular a drill hammer, percussion hammer or percussion drilling machine, with a drive piston (11) which is arranged axially displaceably in a guide tube (13) and which can be set motively into a to-and-fro axial stroke movement via a gear (17), with a striker (12) which acts on a tool and which is received axially displaceably in the guide tube (13), and with a compression space (14) which is delimited by the drive piston (11) and the striker (12) and in which an air cushion is enclosed, **characterized in that** the gear (17) has two intermeshing non-round gearwheels (18, 19), the axes of rotation (20, 21) of which are arranged at a fixed distance (a) from one another, and **in that** one, driving non-round gearwheel (18) can be driven motively and a piston rod (23) connected to the drive piston (11) is articulated on the other non-round gearwheel (19), driven by the driving non-round gearwheel (18), eccentrically to the axis of rotation (21) of the non-round gearwheel (19).

2. Percussion mechanism according to Claim 1, **characterized in that** the rolling curves (181, 191) of the two non-round gearwheels (18, 19) are configured such that the stroke travel of the drive piston (11) has a desired time profile.

3. Percussion mechanism according to Claim 2, **characterized in that** the time profile of the stroke travel of the drive piston (11) is defined such that a high striker speed with a minimal compression pressure in the compression space (14) can be achieved.

4. Percussion mechanism according to Claim 2, **characterized in that** the time profile of the stroke travel of the drive piston (11) is defined such that a high striker speed with a minimal electrical energy consumption can be achieved.

5. Percussion mechanism according to one of Claims 1-4, **characterized in that** the two non-round gearwheels (18, 19) have the same number of teeth.

## Revendications

1. Mécanisme de percussion pour machine-outil à main, notamment pour un marteau de démolition ou une perceuse à percussion, comportant un piston d'entraînement (11) coulissant axialement dans un tube de guidage (13), en étant entraîné en va-et-vient par un moteur par l'intermédiaire d'un engrenage (17), un percuteur (12) coulissant axialement dans le tube de guidage (13), une chambre de compression (14) délimitée par le piston d'entraînement (11) et par le percuteur (12) et enfermant un coussin pneumatique,
**caractérisé en ce que**
l'engrenage (17) présente deux pignons non circulaires (18, 19) engrenant entre eux avec leurs axes de rotation (20, 21) présentant entre eux un espace fixe (a), le pignon (18) pouvant être entraîné par un moteur, tandis que sur l'autre pignon (19) entraîné par le pignon moteur (18), est articulée excentriquement par rapport à l'axe de rotation (21) de celui-ci une tige de piston (22) reliée au piston d'entraînement (11).

2. Mécanisme de percussion selon la revendication 1,
**caractérisé en ce que**
les profils de roulement (181, 191) des deux pignons non circulaires (18, 19) sont configurés de manière que la course du piston d'entraînement (11) présente une variation souhaitée dans le temps.

3. Mécanisme selon la revendication 2,
**caractérisé en ce que**
la variation dans le temps de la course du piston d'entraînement (11) est déterminée pour obtenir une vitesse de percussion élevée quand la pression est minimale dans la chambre de compression (14).

4. Mécanisme de percussion selon la revendication 2,
**caractérisé en ce que**
la variation dans le temps de la course du piston d'entraînement (11) est déterminée pour obtenir une vitesse élevée du percuteur avec une énergie électrique consommée minimale.

5. Mécanisme de percussion selon une des revendications 1 à 4,
**caractérisé en ce que**
les deux pignons non circulaires (18, 19) ont le même nombre de dents.
